# EUROPÄISCHE PATENTSCHRIFT

(11) **EP 3 511 641 B1**
(45) Veröffentlichungstag und Bekanntmachung des Hinweises auf die Patenterteilung: **03.05.2023**
(21) Anmeldenummer: 19151310.0
(22) Anmeldetag: 11.01.2019
(51) Int. Cl.: F24F 13/02, F24F 13/24, G10K 11/16, G10K 11/162

(54) **SCHALLDÄMPFELEMENT FÜR EINE RAUMLUFTTECHNISCHE KLIMA- UND/ODER LÜFTUNGSANLAGE**
ACOUSTIC DAMPING ELEMENT FOR A VENTILATION AND/OR AIR CONDITIONING SYSTEM
ÉLÉMENT D'ISOLATION ACOUSTIQUE POUR UNE INSTALLATION DE CLIMATISATION ET / OU DE VENTILATION DE CLIMATISATION AÉRAULIQUE

(30) Priorität: 11.01.2018 DE 202018100139 U
(43) Veröffentlichungstag der Anmeldung: 17.07.2019
(73) Patentinhaber: TROX GmbH, 47506 Neukirchen-Vluyn (DE)
(72) Erfinder: Döring, Hans-Willi, 47509 Rheurdt (DE); Roes, Stefan, 46419 Isselburg / Anholt (DE)
(74) Vertreter: Dr. Stark & Partner Patentanwälte mbB

(56) Entgegenhaltungen:
- DE-A1- 19 920 050
- US-A- 3 175 640
- US-A- 5 784 784

## Beschreibung

Die Erfindung betrifft ein Schalldämpfelement für eine raumlufttechnische Klima- und/oder Lüftungsanlage, wobei das Schalldämpfelement eine Gehäusewand, ein im Abstand zur Innenseite der Gehäusewand angeordnetes und zumindest eine Öffnung aufweisendes Abdeckelement sowie ein Absorptionsmaterial umfasst, wobei das Absorptionsmaterial zwischen der Innenseite der Gehäusewand und dem Abdeckelement angeordnet ist und zur Absorption von Schall aus einem entlang der dem Absorptionsmaterial abgewandten Seite des Abdeckelementes strömenden gasförmigen Mediums dient.

Derartige Schalldämpfelemente arbeiten nach dem Absorptionsprinzip. Bei dem Abdeckelement handelt es sich um ein Blech mit Öffnungen, das als Lochblech ausgebildet ist. Das gasförmige Medium strömt entlang des Abdeckelementes. Die Schallenergie dringt über die Öffnungen des Abdeckelementes in das Absorptionsmaterial ein. Dabei wird ein wesentlicher Anteil der auftreffenden Schallenergie in den Poren des Absorptionsmaterials absorbiert und in Wärme umgewandelt. Um einen Austrag an Fasern aus dem Absorptionsmaterial in das strömende Medium zu vermeiden, muss zwischen dem Absorptionsmaterial und dem Abdeckelement eine zusätzliche Schicht aus einem Glasvlies vorgesehen sein. Aufgrund der zusätzlichen Schicht weisen derartige Schalldämpfelemente eine aufwändige Konstruktion auf. Auch ist der Herstellungsprozess aufwändiger.

Aus der DE 199 20 050 A1 ist ein Lüftungskanal mit einem Schalldämpfungselement gemäß dem Oberbegriff von Anspruch 1 bekannt. Die US-PS 5,784,784 beschreibt einen Schalldämpfer für einen Kühlkreislauf.

Aufgabe der Erfindung ist es, die vorgenannten Nachteile zu vermeiden und ein Schalldämpfelement anzugeben, das eine einfachere Konstruktion aufweist und das einen Austrag an Fasern aus dem Absorptionsmaterial in das strömende Medium größtmöglich verhindert.

Diese Aufgabe wird erfindungsgemäß durch ein Schalldämpfelement mit den Merkmalen von Anspruch 1 gelöst. Bevorzugte Ausführungsformen sind in den abhängigen Ansprüchen definiert. Erfindungsgemäß ist vorgesehen, dass das Abdeckelement als ein netzartiges feinmaschiges Gewebe mit einer Vielzahl entsprechender Öffnungen ausgebildet ist.

Unter einem Gewebe wird ein Flächengebilde verstanden, das aus mindestens zwei rechtwinklig oder nahezu rechtwinklig verkreuzten Fadensystemen besteht. Das eine Fadensystem besteht aus in Längsrichtung laufenden Kettfäden, während die quer hierzu verlaufenden Schussfäden das zweite Fadensystem bilden. Die Kettfäden gehen in einem bestimmten Rhythmus über und unter den Kettfäden durch.

Die Gehäusewand kann umlaufend ohne Bildung von parallel zur Strömungsrichtung ausgerichteten Gehäusekanten ausgebildet sein und insoweit beispielsweise einen runden oder ovalen Strömungsquerschnitt bilden. Sofern das Schalldämpfelement einen eckigen, beispielsweise viereckigen, Querschnitt aufweist, weist das Schalldämpfelement eine entsprechende Anzahl an Gehäusewandabschnitten auf.

Die Öffnungen sind so hinreichend klein dimensioniert, dass sie einen Durchtritt von Fasern aus dem Absorptionsmaterial in das strömende Medium verhindern. Die Feinmaschigkeit erlaubt eine hinreichende akustische Transparenz, verhindert jedoch gleichzeitig einen Austrag an Fasern aus dem Absorptionsmaterial durch das Abdeckelement in das strömende Medium.

Die erfindungsgemäße Ausgestaltung zeichnet sich durch eine einfachere konstruktive Ausgestaltung aus, so dass damit auch der Herstellprozess vereinfacht wird. Es bedarf keiner zusätzlichen Schicht mehr. Vielmehr grenzt das Abdeckelement unmittelbar an das Absorptionsmaterial an. Das Absorptionsmaterial kann auch direkt an dem Abdeckelement anliegen. Da kein unerwünschter Faserübergang aus dem Absorptionsmaterial in das gasförmige Medium erfolgt, kann das erfindungsgemäße Schalldämpfelement auch zur Belüftung oder zur Entlüftung von Räumen, die höhere hygienische Anforderungen erfüllen müssen, verwendet werden.

Für eine gute Schalldämpfung bietet es sich an, wenn die Öffnungen gleichmäßig in dem Abdeckelement verteilt angeordnet sind.

Das Abdeckelement ist gemäß der vorliegenden Erfindung derart ausgebildet und angeordnet, dass es einer Verlagerung des Absorptionsmaterials von der Gehäusewand weg entgegenwirkt. Damit wird eine Verlagerung des Absorptionsmaterials von dem jeweils unmittelbar benachbarten Bereich der Gehäusewand verhindert. Eine solche Ausgestaltung ermöglicht es, ein Absorptionsmaterial einzusetzen, welches keine hinreichende Formstabilität aufweist und welches beispielsweise nicht mit der Innenseite der Gehäusewand verklebt ist.

Das Gewebe ist erfindungsgemäß entweder als Drahtgewebe oder aus Filamenten ausgebildet.

Bei der Ausbildung als Drahtgewebe ist dies vorzugsweise als Edelstahl-Drahtgewebe, als verzinktes Stahlgewebe oder als Aluminiumgewebe ausgebildet. Das Gewebe kann auch aus einem anderen geeigneten Metall bestehen. Jeder Draht kann als einzelne Ader ausgebildet sein. Ein Draht kann aber auch aus einem in sich verdrehten Bündel an Einzeldrähten bestehen. Ein Gewebe weist aufgrund seiner Ausgestaltung im Gegensatz zu einem bekannten Lochblech eine sehr große Anzahl an Öffnungen bezogen auf eine Fläche auf, so dass damit eine sehr große Schalldämpfwirkung erzielt wird. Gleichzeitig ermöglicht ein Drahtgewebe im Falle einer Verschmutzung aufgrund seiner glatten Oberflächen eine leichte Reinigung.

Die Dicke d zumindest eines Drahts, vorzugsweise aller Drähte, kann zwischen 0,1 mm und 0,5 mm, vorzugsweise zwischen 0,15 mm und 0,4 mm, besonders bevorzugt zwischen 0,2 mm und 0,32 mm, betragen.

Alternativ ist das Gewebe aus Filamenten ausgebildet. Unter einem Filament wird eine Endlosfaser, wie beispielsweise eine endlose Chemiefaser aus Polyester oder Polyamid, verstanden. Filamente haben damit praktisch eine unbegrenzte Länge. Filamente können als Einzelfaser oder als Bündel aus mehreren Einzelfilamenten ausgebildet sein.

Die Dicke d zumindest eines Filaments, vorzugsweise aller Filamente, kann zwischen 0,1 mm und 0,5 mm, vorzugsweise zwischen 0,15 mm und 0,4 mm, besonders bevorzugt zwischen 0,2 mm und 0,32 mm, betragen.

Es bietet sich an, dass die Maschenweite w des Gewebes zwischen 0,15 mm und 0,7 mm, vorzugsweise zwischen 0,2 mm und 0,6 mm, besonders bevorzugt zwischen 0,3 mm und 0,5 mm, liegt. Unter der Maschenweite wird bei einem Drahtgewebe der lichte Abstand zwischen zwei benachbarten "Kettdrähten" bzw. "Schussdrähten" und bei einem Gewebe beispielsweise aus Filamenten der lichte Abstand zwischen zwei benachbarten Kettfäden oder Schussfäden verstanden.

Das Absorptionsmaterial kann Glaswolle oder Steinwolle umfassen. Das Absorptionsmaterial kann aber auch vollständig aus Glaswolle oder aus Steinwolle bestehen.

Das Schalldämpfelement kann als Rohrschalldämpfer ausgebildet sein. Bei einer solchen Ausgestaltung ist die Gehäusewand umlaufend und bildet eine Luftleitung mit zwei Enden zum Anschluss an weitere Komponenten einer raumlufttechnischen Klima- und/oder Lüftungsanlage. In dem Schalldämpfelement ist das ebenfalls rohrförmig ausgebildete Abdeckelement vorgesehen, wobei zwischen der Außenseite des Abdeckelementes und der Innenseite der Gehäusewand das ebenfalls rohrförmig ausgebildete Absorptionsmaterial angeordnet ist.

Im Folgenden werden in den Zeichnungen dargestellte Ausführungsbeispiele der Erfindung erläutert. Es zeigen:
- Fig. 1: einen Schnitt durch ein als Rohrschalldämpfer ausgebildetes Schalldämpfelement und
- Fig. 2: eine Draufsicht auf einen Teilbereich eines Abdeckelementes.

In allen Figuren werden für gleiche bzw. gleichartige Bauteile übereinstimmende Bezugszeichen verwendet.

Das in Fig. 1 dargestellte Schalldämpfelement 1 ist als Rohrschalldämpfer ausgebildet. Das Schalldämpfelement 1 weist zwei Enden 2, 3 auf, mittels derer das Schalldämpfelement 1 an weitere Komponenten einer nicht dargestellten raumlufttechnischen Klima- und/oder Lüftungsanlage angeschlossen ist.

Das Schalldämpfelement 1 weist eine außenseitige Gehäusewand 4 auf. Im Abstand zur Innenseite der Gehäusewand 4 ist ein Abdeckelement 5 angeordnet. Zwischen der Innenseite der Gehäusewand 4 und dem Abdeckelement 5 ist ein mattenförmig ausgebildetes Absorptionsmaterial 6 angeordnet. Das Absorptionsmaterial 6 dient zur Absorption von Schall aus einem entlang der dem Absorptionsmaterial 6 abgewandten Seite des Abdeckelementes 5 in Richtung des Pfeils 7 strömenden gasförmigen Mediums. Das Schalldämpfelement 1 bildet insoweit einen sich zwischen den Enden 2, 3 erstreckenden Kanalabschnitt mit einem runden Strömungsquerschnitt.

Das in Fig. 1 dargestellte Schalldämpfelement 1 weist eine runde Ausgestaltung auf, so dass insoweit die Gehäusewand 4, das Abdeckelement 5 und das Absorptionsmaterial 6 jeweils ein rundes rohrförmiges Gebilde bilden. Das Absorptionsmaterial 6 kann beispielsweise Steinwolle umfassen oder auch vollständig aus Steinwolle bestehen.

Wie in Fig. 2 dargestellt, ist das Abdeckelement 5 als ein netzartiges feinmaschiges Gewebe mit einer Vielzahl entsprechender Öffnungen 8 ausgebildet. Die in diesem Fall viereckig ausgebildeten Öffnungen 8 sind gleichmäßig verteilt angeordnet.

In dem dargestellten Ausführungsbeispiel ist das Gewebe als Drahtgewebe, beispielsweise als Edelstahl-Drahtgewebe, ausgebildet. Jeder Draht ist als eine einzelne Ader ausgebildet. Insoweit ist das Abdeckelement 5 derart ausgebildet und angeordnet, dass es einer Verlagerung des Absorptionsmaterials 6 von der Gehäusewand 4 weg entgegenwirkt.

Das Gewebe besteht aus einem Drahtsystem aus in Längsrichtung laufenden "Kettdrähten" und hierzu quer verlaufenden "Schussdrähten". Die Dicke d jedes Drahts beträgt zwischen 0,1 mm und 0,5 mm, vorzugsweise zwischen 0,15 mm und 0,4 mm, besonders bevorzugt zwischen 0,2 mm und 0,32 mm. Die Maschenweite w des Gewebes liegt zwischen 0,15 mm und 0,7 mm, vorzugsweise zwischen 0,2 mm und 0,6 mm, besonders bevorzugt zwischen 0,3 mm und 0,5 mm.

## Patentansprüche

1. Schalldämpfelement (1) für eine raumlufttechnische Klima- und/oder Lüftungsanlage, wobei das Schalldämpfelement (1) eine Gehäusewand (4), ein im Abstand zur Innenseite der Gehäusewand (4) angeordnetes und zumindest eine Öffnung (8) aufweisendes Abdeckelement (5) sowie ein Absorptionsmaterial (6) umfasst, wobei das Absorptionsmaterial (6) zwischen der Innenseite der Gehäusewand (4) und dem Abdeckelement (5) angeordnet ist und zur Absorption von Schall aus einem entlang der dem Absorptionsmaterial (6) abgewandten Seite des Abdeckelementes (5) strömenden gasförmigen Mediums dient, **dadurch gekennzeichnet, dass** das Abdeckelement (5) als ein netzartiges feinmaschiges Gewebe mit einer Vielzahl entsprechender Öffnungen (8) ausgebildet ist, dass das Abdeckelement (5) derart ausgebildet und angeordnet ist, dass es einer Verlagerung des Absorptionsmaterials (6) von der Gehäusewand (4) weg entgegenwirkt und
entweder dass das Gewebe als Drahtgewebe, vorzugsweise als Edelstahl-Drahtgewebe, als vorzugsweise, verzinktes Stahlgewebe oder als Aluminiumgewebe, ausgebildet ist, wobei vorzugsweise die Dicke d zumindest eines Drahts, vorzugsweise aller Drähte, zwischen 0,1 mm und 0,5 mm, vorzugsweise zwischen 0,15 mm und 0,4 mm, besonders bevorzugt zwischen 0,2 mm und 0,32 mm, beträgt,
oder aber dass das Gewebe aus Filamenten ausgebildet ist, wobei vorzugsweise die Dicke d zumindest eines Filaments, vorzugsweise aller Filamente, zwischen 0,1 mm und 0,5 mm, vorzugsweise zwischen 0,15 mm und 0,4 mm, besonders bevorzugt zwischen 0,2 mm und 0,32 mm, beträgt.

2. Schalldämpfelement (1) nach dem vorhergehenden Anspruch, **dadurch gekennzeichnet, dass** die Öffnungen (8) gleichmäßig verteilt angeordnet sind.

3. Schalldämpfelement (1) nach einem der vorhergehenden Ansprüche, **dadurch gekennzeichnet, dass** die Maschenweite w des Gewebes zwischen 0,15 mm und 0,7 mm, vorzugsweise zwischen 0,2 mm und 0,6 mm, besonders bevorzugt zwischen 0,3 mm und 0,5 mm, liegt.

4. Schalldämpfelement (1) nach einem der vorhergehenden Ansprüche, **dadurch gekennzeichnet, dass** das Absorptionsmaterial (6) Glaswolle oder Steinwolle umfasst.

5. Schalldämpfelement (1) nach einem der vorhergehenden Ansprüche, **dadurch gekennzeichnet, dass** das Schalldämpfelement (1) als Rohrschalldämpfer ausgebildet ist.

## Claims

1. Acoustic damping element (1) for an air-conditioning and/or ventilation system, wherein the acoustic damping element (1) comprises a housing wall (4), a cover element (5) arranged at a distance from the inner side of the housing wall (4) and exhibiting at least one opening (8), and an absorption material (6), wherein the absorption material (6) is arranged between the inner side of the housing wall (4) and the cover element (5) and serves to absorb sound from a gaseous medium flowing along the side of the cover element (5) facing away from the absorption material (6), **characterised in that** the cover element (5) is configured as a net-like fine-mesh fabric with a plurality of corresponding openings (8), that the cover element (5) is configured and arranged in such a way that it counteracts a displacement of the absorption material (6) away from the housing wall (4), and
either that the fabric is configured as a wire fabric, preferably a special steel wire fabric, preferably as a galvanised steel fabric or as aluminium fabric, wherein preferably the thickness d of at least one wire, preferably of all the wires, measures between 0.1 mm and 0.5 mm, preferably between 0.15 mm and 0.4 mm, and for particular preference between 0.2 mm and 0.32 mm,
or that the fabric is formed from filaments, wherein preferably the thickness d of at least one filament, preferably of all the filaments, measures between 0.1 mm and 0.5 mm, preferably between 0.15 mm and 0.4 mm, and for particular preference between 0.2 mm and 0.32 mm.

2. Acoustic damping element (1) according to the preceding claim, **characterised in that** the openings (8) are arranged uniformly distributed.

3. Acoustic damping element (1) according to any one of the preceding claims, **characterised in that** the mesh width w of the fabric lies between 0.15 mm and 0.7 mm, preferably between 0.2 mm and 0.6 mm, and for particular preference between 0.3 mm and 0.5 mm.

4. Acoustic damping element (1) according to any one of the preceding claims, **characterised in that** the absorption material (6) is glass wool or stone wool.

5. Acoustic damping element (1) according to any one of the preceding claims, **characterised in that** the acoustic damping element (1) is configured as a duct or inline silencer.

## Revendications

1. Elément d'isolation acoustique (1) destiné à une installation technique de climatisation et/ou de ventilation d'air ambiant, ledit élément d'isolation acoustique (1) comprenant une paroi de boîtier (4) , un élément de recouvrement (5) situé à distance de la face interne de ladite paroi de boîtier (4) et muni d'au moins une ouverture (8), ainsi qu'un matériau d'absorption (6), lequel matériau d'absorption (6) est interposé entre l'élément de recouvrement (5) et la face interne de la paroi de boîtier (4), et sert à absorber des bruits émanant d'un fluide gazeux en circulation le long de la face dudit élément de recouvrement (5) qui est tournée à l'opposé dudit matériau d'absorption (6), **caractérisé par le fait que** l'élément de recouvrement (5) est réalisé sous la forme d'un tissu à mailles fines, du type filet, comportant une multiplicité d'ouvertures (8) correspondantes ; **par le fait que** ledit élément de recouvrement (5) est conçu et agencé de façon telle qu'il agisse à l'encontre d'un déplacement du matériau d'absorption (6) à l'écart de la paroi de boîtier (4), et
**par le fait que** le tissu est conçu comme un tissu en fil métallique, de préférence en tant que tissu en fil d'acier inoxydable, en tant que tissu en acier préférentiellement galvanisé, ou en tant que tissu d'aluminium, sachant que, de préférence, l'épaisseur d d'au moins un fil métallique, préférentiellement de tous les fils métalliques, mesure entre 0,1 mm et 0,5 mm, de préférence entre 0,15 mm et 0,4 mm, entre 0,2 mm et 0,32 mm avec préférence particulière ;
ou bien encore
**par le fait que** le tissu est constitué de filaments, sachant que, de préférence, l'épaisseur d d'au moins un filament, préférentiellement de tous les filaments, mesure entre 0,1 mm et 0,5 mm, de préférence entre 0,15 mm et 0,4 mm, entre 0,2 mm et 0,32 mm avec préférence particulière.

2. Elément d'isolation acoustique (1) selon la revendication précédente, **caractérisé par le fait que** les ouvertures (8) sont agencées avec répartition uniforme.

3. Elément d'isolation acoustique (1) selon l'une des revendications précédentes, **caractérisé par le fait que** la largeur w des mailles du tissu mesure entre 0,15 mm et 0,7 mm, de préférence entre 0,2 mm et 0,6 mm, entre 0,3 mm et 0,5 mm avec préférence particulière.

4. Elément d'isolation acoustique (1) selon l'une des revendications précédentes, **caractérisé par le fait que** le matériau d'absorption (6) inclut de la laine de verre ou de la laine de roche.

5. Elément d'isolation acoustique (1) selon l'une des revendications précédentes, **caractérisé par le fait que** ledit élément d'isolation acoustique (1) est réalisé sous la forme d'un insonorisateur tubulaire.
